# EUROPÄISCHE PATENTSCHRIFT

(11) **EP 4 095 330 B1**
(45) Veröffentlichungstag und Bekanntmachung des Hinweises auf die Patenterteilung: **20.08.2025**
(21) Anmeldenummer: 22175533.3
(22) Anmeldetag: 25.05.2022
(51) Int. Cl.: E03F 5/22, E03F 7/04

(54) **VORRICHTUNG ZUR VERMEIDUNG EINES RÜCKFLUSSES VON WASSER AUS EINEM KANALROHR IN EIN ABWASSERROHR EINES BAUWERKS**
DEVICE FOR AVOIDING THE BACKFLOW OF WATER FROM A SEWER PIPE INTO A SEWER PIPE OF A BUILDING
DISPOSITIF DESTINÉ À L'EMPÊCHEMENT D'UN REFLUX DE L'EAU D'UN TUBE DE CONDUIT DANS UN TUBE D'EAUX USÉES D'UN OUVRAGE

(30) Priorität: 28.05.2021 AT 504302021
(43) Veröffentlichungstag der Anmeldung: 30.11.2022
(73) Patentinhaber: Ofner, Hubert, 8413 St. Georgen an der Stiefing (AT); Ofner, Michael, 8413 St. Georgen an der Stiefing (AT)
(72) Erfinder: Ofner, Hubert, 8413 St. Georgen an der Stiefing (AT); Ofner, Michael, 8413 St. Georgen an der Stiefing (AT)
(74) Vertreter: Wildhack & Jellinek Patentanwälte GmbH

(56) Entgegenhaltungen:
- WO-A1-2013/037372
- US-A- 2 739 662

## Beschreibung

Die Erfindung betrifft eine Vorrichtung zur Vermeidung eines Rückflusses von Wasser in das Abwasserrohr eines Bauwerks, insbesondere eines Gebäudes gemäß dem Oberbegriff des Patentanspruchs 1.

Gebäude, wie z.B. Wohnhäuser, Einfamilienhäuser oder Gebäudekomplexe, weisen stets zumindest eine Kanalableitung bzw. ein Kanalrohr auf, in dem das von dem Gebäude austretende Abwasser in einem Abwasserrohr einem Kanalrohr bzw. dem Kanal zugeführt wird. Liegt die Kanalableitung des Objekts unterhalb der Rückstauebene der öffentlichen Kanalisation, so kann es beispielsweise bei starken Regenfällen oder Überschwemmungen zu einem Rückstau in der Kanalableitung des Objekts kommen. Dies wird durch den Wasseranstieg im öffentlichen Kanal und in weiterer Folge durch den Abfluss des häuslichen Abwassers verursacht.

Aus der WO2013037372 A und der US 2739662A ist jeweils eine Vorrichtung zur Vermeidung eines Rückflusses von Wasser aus einem Kanalrohr in ein Abwasserrohr eines Bauwerks, bekannt. Die Vorrichtung umfasst ein Abwasserrohr das in ein Kanalrohr mündet, wobei das Abwasserrohr ein Überlaufelement aufweist aus dem Wasser aus dem Abwasserrohr in einen darunterliegenden Pumpschacht fließen kann, wobei das Überlaufelement derart angeordnet und ausgebildet ist, dass in einem Normalzustand Abwasser in dem Abwasserrohr ungehindert zum Kanalrohr fließen kann und in einem Rückstauzustand aus dem Kanalrohr in das Abwasserrohr eintretendes Wasser über das Überlaufelement in den Pumpschacht einströmt.

Aus dem Stand der Technik sind unterschiedliche Vorrichtungen, insbesondere Rückstauklappen bekannt, die den Rückfluss des Wassers bzw. des Abwassers aus dem Kanalrohr in das Abwasserrohr des Objekts bzw. Gebäudes vermeiden sollen.

Weiters ist aus dem Stand der Technik bekannt, dass im Abwasserrohr Sensoren eingebaut sind, die bei Vorliegen eines Rückflusses von Abwasser in das Abwasserrohr elektrische Sperrelemente in dem Abwasserrohr betätigen und dadurch den Rückfluss von Abwasser oder Wasser in das Abwasserrohr unterbinden.

Nachteil der aus dem Stand der Technik bekannten Systeme ist, dass diese insbesondere bei Stromausfall die Funktionalität nicht sicher gewährleisten können. Weiters besteht auch bei den aus dem Stand der Technik bekannten Vorrichtungen der Nachteil, dass bei Vorliegen eines Rückstaus und damit dem abgesperrten Abwasserrohr aus dem Gebäude bzw. dem Objekt kein Abwasser mehr abgegeben werden kann und derart beispielsweise Toiletten bei Vorliegen eines Rückstaus nicht verwendet werden können, da das dann anfallende Abwasser nicht abgeleitet werden kann.

Aufgabe der vorliegenden Erfindung ist es daher, einen sicheren Ablauf des Abwassers zu garantieren und dabei eine ausfallsichere Rückstausicherungsanlage bereitzustellen.

Diese Aufgabe wird bei einer Vorrichtung gemäß dem Oberbegriff des Patentanspruchs 1 mit den kennzeichnenden Merkmalen gelöst. Erfindungsgemäß ist dabei vorgesehen, dass in dem Pumpschacht ein Schwimmkörper angeordnet ist, dessen Lage je nach Höhe des Wasserstands im Pumpschacht veränderbar ist,
wobei der Schwimmkörper mit einem Schieber, insbesondere einem Plattenschieber, derart kraftübertragend verbunden ist, dass der Schieber bei Anstieg des Wassers im Pumpschacht über einen vordefinierten Schwellenwert in den Fließweg des Abwassers in das Abwasserrohr einschiebbar ist und der Fluss des Wassers in bzw aus dem Kanalrohr unterbrechbar ist.

Durch den im Pumpschacht angeordneten Schwimmkörper wird bei ansteigendem Wasserspiegel im Pumpschacht durch den Rückstau dieser angehoben und betätigt somit automatisch den mit diesem verbundenen Schieber, sodass der Schieber in den Fließweg des Abwassers in das Abwasserrohr eingeschoben wird und so den Rückfluss aus dem Kanalrohr in das Abwasserrohr unterbindet. Durch die erfindungsgemäße Anordnung wird daher eine ausfallsichere und von elektrischem Strom unabhängige Vorrichtung zur Vermeidung des Rückstaus von Wasser im Abwasserrohr erreicht.

Weitere Vorteile der erfindungsgemäßen Vorrichtung werden durch die abhängigen Ansprüche näher definiert:
Um einen zuverlässigen Rückstau des Abwassers in das Abwasserrohr zu vermeiden, kann vorgesehen sein, dass der Schwimmkörper eine Form und/oder ein Volumen aufweist, dass auf den Schieber eine Kraft von 1000 N bis 4000 N, insbesondere 1500 N bis 3500 N ausübbar ist, sodass etwaige im Abwasserrohr vorliegende Feststoffe durch den Schieber durchtrennbar sind, und/oder dass der Schieber als Edelstahl-Schieberplatte ausgebildet ist, deren dem Abwasserrohr zugewandte Kante als Schneide ausgebildet ist. Durch diese Ausbildung wird gewährleistet, dass der Schieber zuverlässig in das Abwasserrohr eingebracht werden kann und etwaige in dem Abwasserrohr vorliegende Feststoffe durch den Schieber verdrängt bzw. durch diesen durchtrennt werden. So werden etwaige Feststoffe durch den Schieber aus dessen Verstellweg verschoben oder bei Ausfahren des Schiebers geteilt und aus dessen Verstellweg bzw. dem Schieberweg hinausbefördert.

Um das in den Pumpschacht eintretende Abwasser zuverlässig aus dem Pumpschacht abführen zu können, kann vorgesehen sein, dass in dem Pumpschacht eine Ablaufpumpe mit einer an die Ablaufpumpe angeschlossene Pumpleitung angeordnet ist, wobei die Pumpleitung in Flussrichtung des Abwassers in dem Abwasserrohr hinter dem Schieber, insbesondere tangential über einen Expansionsschacht, in das Abwasserrohr mündet, wobei die Ablaufpumpe insbesondere über einen im Pumpschacht angeordnete Wasserstandsonde, insbesondere bevorzugt einen Schwimmerschalter, steuerbar ist. Wird der Schieber bei Vorliegen des Rückstauzustands in das Abwasserrohr eingeschoben, fällt das dann eintretende Abwasser über das Überlaufelement in den Pumpschacht ein und erhöht dadurch den Wasserstand im Pumpschacht. Überschreitet der Wasserstand im Pumpschacht sodann einen vordefinierten Wasserstand, registriert dies die Wasserstandsonde und aktiviert die Ablaufpumpe. Über die Ablaufpumpe wird sodann das im Pumpschacht vorliegende Abwasser über die Pumpleitung mit einem Überdruck in das Kanalrohr befördert. So kann auch bei Vorliegen des Rückstauzustands das Wasser einfach weiter aus dem Gebäude bzw. Objekt abgeführt werden.

Vorteilhaft kann vorgesehen sein, dass zur Vermeidung von Rückfluss von Abwasser in die Pumpleitung eine Anzahl von Rückschlagventilen, insbesondere zwei Rückschlagventile, in der Pumpleitung angeordnet sind.

Um bei Vorliegen eines Stromausfalls, in dem etwaige Pumpen nicht aktivierbar sind, weiter Abwasser aus dem Gebäude abführen zu können, kann vorgesehen sein, dass der Pumpschacht derart als Pufferspeicher dimensioniert ist, dass im Rückstauzustand, bei durch den Schieber abgesperrtem Durchfluss des Abwassers in das Kanalrohr, Abwasser aus dem Abwasserrohr über das Überlaufelement in den Pumpschacht eintreten kann und im Pumpschacht auffangbar und speicherbar ist.

Um das Vorliegen des Rückstauzustands einfach detektieren zu können, kann vorgesehen sein, dass im Abwasserrohr in Flussrichtung des Abwassers hinter dem Schieber eine Sonde angeordnet ist, mit der der Rückstauzustand detektierbar ist.

Da Schieber, Pumpen und andere mechanische Vorrichtungen bei seltener Betätigung versagen bzw Schäden davontragen können, sieht eine vorteilhafte Ausführungsform der vorliegende Erfindung vor, dass in regelmäßigen Zeitabständen insbesondere der Schieber betätigt wird, auch wenn kein Rückstauzustand vorliegt. Erfindungsgemäß ist dabei vorgesehen, dass die Vorrichtung einen Vorlagetank aufweist, wobei der Vorlagetank mit dem Pumpschacht über einen Überlauf verbunden ist, wobei in dem Vorlagetank eine Systempumpe angeordnet ist, mit der Wasser aus dem Vorlagetank über ein Druckrohr in den Pumpschacht förderbar ist.

Um sicherzustellen, dass im Vorlagetank stets genug Wasser für den Wartungsbetrieb vorhanden ist, kann vorgesehen sein, dass der Überlauf unterhalb desjenigen Wasserstandes der Wasserstandsonde angeordnet ist, bei dem die Ablaufpumpe angeschaltet wird.

Vorteilhaft kann vorgesehen sein, dass das Druckrohr eine Spülvorrichtung, insbesondere Spüldüsen, aufweist, die in die einzelne Teile der Vorrichtung, insbesondere den Pumpschacht, die Ablaufpumpe, deren Ansaugbereich und/oder in den Bereich der Wasserstandsonde, der Sonde in Pumpleitung oberhalb der Rückschlagventile mündet, um etwaige Feststoffe aus einzelnen Teilen der Vorrichtung, insbesondere den Pumpschacht, die Ablaufpumpe, deren Ansaugbereich, die Wasserstandsonde , die Sonde 5 und/oder die Rückschlagventile, auszuspülen.

Um einen Rückstau von Abwasser in die Pumpleitung zuverlässig verhindern zu können, kann vorgesehen sein, dass die Pumpleitung über die Rückstauebene des Kanalrohrs geführt ist.

Erfindungsgemäß kann vorteilhaft vorgesehen sein, dass die Vorrichtung eine Steuereinheit aufweist, die mit der Wasserstandsonde und der Sonde über elektrische Leitungen verbunden ist, wobei der Steuereinheit der Zustand der Wasserstandsonde und der Sonde zugeführt ist, wobei die Steuerung mit der Ablaufpumpe und der Systempumpe verbunden ist, wobei die Ablaufpumpe und die Systempumpe über die Steuereinheit steuerbar sind.

Um einen sicheren Wartungsbetrieb gewährleisten zu können, kann vorgesehen sein, dass die Steuereinheit derart ausgebildet ist, dass die Systempumpe in vordefinierten Zeitabständen, insbesondere einmal pro Woche, in einen Wartungszustand schaltbar ist, wobei im Wartungszustand das im Vorlagetank befindliche Wasser in den Pumpschacht förderbar und derart der Schwimmkörper in dem Pumpschacht anhebbar ist und der Schieber in das Abwasserrohr eingeschoben wird. So kann einfach ein Wartungsbetrieb durchgeführt und durch das im Vorlagetank befindliche Wasser der Wasserstand im Pumpschacht angehoben und derart der Schwimmkörper bzw. der Schieber regelmäßig betätigt werden. So wird ein Versagen durch die regelmäßige Betätigung bzw. Verwendung effektiv und besonders einfach verhindert.

Um Wartungspersonal über den Zustand der Vorrichtung einfach unterrichten zu können, kann vorgesehen sein, dass die Vorrichtung, insbesondere die Steuereinheit, eine Kommunikationseinrichtung aufweist, mit der bei Vorliegen eines zuvor definierten Wasserstands, insbesondere bei Vorliegen des Rückstauzustands, im Abwasserrohr eine Warnung abgebbar ist, wobei die Kommunikationseinrichtung vorzugsweise ein, insbesondere durch einen Akku betriebenes, GSM Modul aufweist, mit dem bei Vorliegen des Rückstauzustands eine Meldung abgegeben werden kann. Vorzugsweise kann durch den Akkubetrieb der Kommunikationseinrichtung auch bei Stromausfall eine Meldung an das Wartungspersonal bzw. die Eigentümer des Objekts bzw. Gebäudes abgesetzt werden.

Um das Überlaufelement an die vorherrschenden Wassermengen im Abwasserrohr einfach anpassen zu können, kann vorgesehen sein, dass das Überlaufelement in seiner Höhe veränderbar ausgebildet ist, sodass die Höhe des Wassers im Abwasserrohr bei dem Wasser aus dem Abwasserrohr in den Pumpschacht eintritt veränderbar ist.

Ein einfacher Einbau der Vorrichtung in Gebäuden bzw. Häusern kann dadurch ermöglicht werden, dass die Vorrichtung als Schacht ausgebildet ist und eine Anzahl von Deckeln aufweist über die einzelnen Elemente der Vorrichtung, insbesondere der Pumpschacht, die Steuereinheit, die Ablaufpumpe, die Systempumpe, der Schieber, das Rückschlagventil und/oder Vorlagetank, von der Umgebung der Vorrichtung zugänglich sind.

Um einen ausfallsicheren Betrieb der Ablaufpumpen gewährleisten zu können, kann vorgesehen sein, dass im Pumpschacht eine Mehrzahl von Ablaufpumpen, insbesondere zwei Ablaufpumpen, angeordnet sind, wobei jede Ablaufpumpe eine Pumpleitung aufweist, wobei jede Pumpleitung in Flussrichtung des Abwassers in dem Abwasserrohr hinter dem Schieber, insbesondere tangential über einen Expansionsschacht, in das Abwasserrohr mündet.

Weitere Vorteile und Ausgestaltungen der Erfindung ergeben sich aus der Beschreibung und den beiliegenden Zeichnungen.

Die Erfindung ist im Folgenden anhand von besonders vorteilhaften, aber nicht einschränkend zu verstehenden Ausführungsbeispielen in den Zeichnungen schematisch dargestellt und wird unter Bezugnahme auf die Zeichnungen beispielhaft beschrieben:
Fig. 1 zeigt eine erfindungsgemäße Vorrichtung im Normalbetrieb in einer Schnittansicht. Fig. 2 zeigt die erfindungsgemäße Vorrichtung gemäß Fig. 1 in Draufsicht. Fig. 3 zeigt die Vorrichtung bei Eintritt von Abwasser in das Abwasserrohr. Fig. 4 zeigt die Vorrichtung bei geschlossenem Schieber. Fig. 5 zeigt die Vorrichtung im Rückstauzustand bei Absenkung des Wasserspiegels im Pumpschacht durch die Ablaufpumpe. Fig. 6 zeigt die Vorrichtung beim Übergang in den Normalbetrieb. Fig. 7 zeigt die Vorrichtung im Testlauf- bzw. Wartungsbetrieb.

In den Fig. 1 und 2 ist eine bevorzugte Ausführungsform der erfindungsgemäßen Vorrichtung zur Vermeidung des Rückstaus von Abwasser aus einem Kanal in ein Gebäude in einer Schnittansicht (Fig. 1) und einer Draufsicht (Fig. 2) dargestellt. Die erfindungsgemäße Vorrichtung umfasst ein Abwasserrohr 1, in dem Abwasser eines Bauwerks, beispielsweise eines Gebäudes, Einfamilienhauses, Mehrfamilienhauses oder anderer Objekte, geführt wird. Das Abwasserrohr 1 mündet in ein Kanalrohr 2, in dem das Abwasser entlang der in Fig. 1 dargestellten Pfeile dann dem öffentlichen Kanal zugeführt und im öffentlichen Kanalsystem abgeführt wird. In dem Abwasserrohr 1 ist ein Überlaufelement 4 - bei der in Fig. 1 dargestellten Ausführungsform eine sogenannte "Überlaufkante" - angeordnet, über das Wasser bzw. das im Kanalrohr 1 geführte Abwasser bei Vorliegen eines definierten Abwasserstands im Abwasserrohr 1 in einen unterhalb des Abwasserrohrs 1 angeordneten Pumpschacht 14 abgeführt bzw. eingeleitet werden kann. Das Überlaufelement 4 ist dabei derart ausgebildet, dass im Normalbetrieb, also wenn Abwasser über das Abwasserrohr 1 in das Kanalrohr 2 geleitet wird, kein Abwasser über das Überlaufelement 4 in den Pumpschacht 14 eintritt, jedoch bei Anstieg des Wasserspiegels im Abwasserrohr 1, beispielsweise bei Rückstau von Wasser aus dem Kanalrohr 2 in das Abwasserrohr 1, dieses dann über das Überlaufelement 4 in den Pumpschacht 14 eintritt. Als Rückstau wird dabei jeweils der Zustand bezeichnet, in dem das Abwasser aus dem Abwasserrohr 1 in das Kanalrohr 2 nicht mehr ungehindert eintreten kann, sondern umgekehrt aus dem Kanalrohr 2 Wasser in das Abwasserrohr 1 gedrückt wird. So kann es beispielsweise bei starken Regenfällen oder Überschwemmungen vorkommen, dass dann bei ungehindertem Rückstau des Abwassers in das Abwasserrohr 1 des Gebäudes bzw. das Gebäude selbst zu Schäden und Verschmutzungen durch aus Gullys oder Sanitäranlagen austretendes Abwasser führt. Zur Vermeidung eines schädlichen Rückstaus ist daher vorgesehen, dass das in das Abwasserrohr 1 aus dem Kanalrohr 2 bei Vorliegen eines Rückstauzustands eintretende Wasser oder Abwasser über das Überlaufelement 4 in den Pumpschacht 14 befördert wird und daher nicht in das Abwasserrohr 1 weiter in das Gebäude eindringen kann.

In dem Pumpschacht 14 ist weiters ein Schwimmkörper 7 angeordnet, der je nach Wasserstand im Pumpschacht 14 seine Lage in Bezug auf die Höhe des Pumpschachts 14 verändert und bei steigendem Wasserspiegel im Pumpschacht 14 angehoben wird. Der Schwimmkörper 7 ist - bei der abgebildeten Ausführungsform über eine Stange - mit einem Schieber 17 kraftübertragend verbunden. Der Schieber 17 ist dabei im Abwasserrohr 1 angeordnet, sodass bei Anheben des Wasserspiegels im Pumpschacht 14 der Schwimmkörper 7 angehoben wird und den Schieber 17 in das Abwasserrohr 1 einführt. Durch den Schieber 17 wird sodann der Fluss von Wasser aus dem Kanalrohr 2 in das Abwasserrohr 1 bzw. zum Überlaufelement 4 unterbrochen. In alternativen, nicht dargestellten Ausführungsformen kann der Schieber 17 beispielsweise auch über Seile, Kettenzugelemente, Koppelstangen oder andere kraftübertragende Elemente mit dem Schwimmkörper 7 verbunden sein oder auch von oben in das Abwasserrohr 1 eingebracht werden.

Der Schwimmkörper 7 wird in vorzugsweisen Ausführungsformen an die Größe des Pumpschachts 14 angepasst, wobei dessen Form und Volumen so angepasst wird, dass eine definierte Kraft auf den Schieber 17 aufgebracht wird. Die Kraft liegt dabei vorteilhaft zwischen 1000 N und 4000 N, insbesondere zwischen 1500 N und 3500 N. So wird ermöglicht, dass der Schieber 17 zuverlässig in das Abwasserrohr 1 eintritt und etwaige Gegenstände, die sich im Abwasserrohr 1 befinden aus dem Stellweg des Schiebers 17 ausgebracht oder durch diesen durchtrennt werden. Der Schwimmkörper 7 kann beispielsweise als Luft gefüllter Kunststoffbehälter oder als anderer aus dem Stand der Technik bekannter Schwimmkörper ausgebildet sein. Optional kann dabei vorgesehen sein, dass die dem Abwasserrohr 1 zugewandte Kante des Schiebers 17 als Schneide bzw. Schneidmesser ausgebildet ist und derart im Abwasserrohr 1 vorliegende Objekte durch den Schieber 17 durchtrennt werden und so ein sicheres Schließen des Schiebers 17 bzw. ein Verschluss des Abwasserrohrs 1 im Rückstauzustand gewährleistet wird. Eine Schneide des Schiebers 17 kann beispielsweise durch eine Anfasung der Kante des Schiebers 17 erreicht werden.

Im Pumpschacht 14 ist weiters eine Ablaufpumpe 11 angeordnet, mit der im Pumpschacht 14 vorliegendes Abwasser bzw. Wasser aus dem Pumpschacht 14 über eine Pumpleitung 12 in das Abwasserrohr 1 eingeleitet werden kann. Die Pumpleitung 12 mündet dabei in das Abwasserrohr 1 bzw. in das Kanalrohr 2 in Flussrichtung des Abwassers im Abwasserrohr 1 hinter dem Schieber 17, sodass bei Vorliegen eines Rückstaus bzw. des Rückstauzustands das Wasser aus dem Pumpschacht 14 über die Ablaufpumpe 11 und die Pumpleitung 12 in das Abwasserrohr 1 bzw. das Kanalrohr 2 gedrückt werden kann. Die Pumpleitung 12 mündet dabei, wie in Fig. 1 dargestellt, vorteilhaft über einen Expansionsschacht 6 in dem Abwasserrohr 1 bzw. Kanalrohr 2 und wird dabei tangential in Richtung des Abwasserflusses in das Kanalrohr 2 mit einem durch die Ablaufpumpe 14 aufgebachten Überdruck gedrückt. In Fig. 2 ist hierzu die seitliche bzw. tangentiale Einleitung der Pumpleitung 12 in den Expansionsschacht 6 und weiter in das Kanalrohr 2 in einer Draufsicht gezeigt.

In der Pumpleitung 12 sind zwei Rückschlagventile 8, 10 angeordnet, die verhindern sollen, dass Abwasser aus dem Abwasserrohr 1 bzw. dem Kanalrohr 2 über die Pumpleitung 12 in den Pumpschacht 14 gedrückt wird. Um ein Versagen einer der beiden Rückschlagventile 8, 10, beispielsweise durch diese verstopfende Festkörper, zu verhindern, ist vorgesehen, dass diese doppelt ausgeführt sind, also zwei Rückschlagventile 8, 10 in der Pumpleitung 12 angeordnet sind. Alternativ kann aber auch vorgesehen sein, dass nur ein Rückschlagventil 8 in der Pumpleitung 12 angeordnet ist.

Im Folgenden wird die Funktion der erfindungsgemäßen Vorrichtung schematisch unter Bezugnahme auf die Zeichnungen und der in diesen dargestellten, bevorzugten Ausführungsform beschrieben:
In Fig. 1 ist die Vorrichtung im Normalzustand dargestellt. Im Normalzustand tritt das aus dem Gebäude austretende Abwasser über das Abwasserrohr 1 ungehindert in das Kanalrohr 2 ein und wird derart aus dem Gebäude in den öffentlichen Kanal abgeleitet. Tritt jedoch Abwasser oder Regenwasser, wie in Fig. 3 dargestellt, über das Kanalrohr 2 in das Abwasserrohr 1, steigt der Wasserspiegel im Abwasserrohr 1 an, sodass dieser über die Überlaufkante bzw. das Überlaufelement 4 ansteigt und das Abwasser über das Überlaufelement 4 in den Pumpschacht 14 fließt. Das in den Pumpschacht 14 eintretende Abwasser hebt sodann den Wasserstand bzw. Wasserspiegel im Pumpschacht 14 an, wodurch der in dem Pumpschacht 14 angeordnete Schwimmkörper 7 mit dem Wasserstand im Pumpschacht 14 angehoben wird. Durch Anheben des Schwimmkörpers 7 wird mit diesem eine Kraft auf den Schieber 17 aufgebacht und dieser verstellt und tritt schrittweise in das Abwasserrohr 1 ein, sodass der Durchfluss von Wasser bzw. Abwasser vom Kanalrohr 2 in das Abwasserrohr 1 und umgekehrt unterbunden wird. Bei Vorliegen eines zuvor definierten Wasserspiegels bzw. Wasserstands im Pumpschacht 14 ist der Schieber 17, wie in Fig. 3 gezeigt, vollständig in das Abwasserrohr 1 eingeführt und der Rückstau bzw. der Rückfluss von Wasser oder Abwasser aus dem Kanalrohr 2 in das Abwasserrohr 1 ist vollständig unterbunden und die Vorrichtung befindet sich im Rückstauzustand.

Tritt weiter Abwasser aus dem Gebäude in das Abwasserrohr 1, wie in Fig. 4 dargestellt, ein, wird dieses über die Überlaufkante bzw. das Überlaufelement 4 in den Pumpschacht 14 geführt und erhöht weiter den Wasserstand im Pumpschacht 14. Wird der Wasserstand bzw. der Wasserspiegel im Pumpschacht 14 über ein vordefiniertes Niveau angehoben, wird dieses durch eine in dem Pumpschacht 14 angeordnete Wasserstandsonde 21 detektiert und die Ablaufpumpe 11 wird über eine Steuereinheit 24 aktiviert. Bei aktivierter Ablaufpumpe 11 wird das Abwasser aus dem Pumpschacht 14 über die Pumpleitung 12 in den Expansionsschacht 6 bzw. das Kanalrohr 2 gepumpt bzw. gedrückt und kann derart aus dem Pumpschacht 14 entgegen dem Rückstaudruck des Abwassers aus dem Kanalrohr 2 in Richtung des Abwasserrohrs 1 befördert werden. Durch das aus dem Pumpschacht 14 über die Ablaufpumpe 11 abgeführte Abwasser wird der Wasserspiegel im Pumpschacht 14 wieder abgesenkt, wodurch dies wieder über die Wasserstandsonde 21 detektiert wird.

Fällt der Wasserspiegel im Pumpschacht 14 unter ein zuvor definiertes Niveau, wird dies durch die Wasserstandsonde registriert und die Ablaufpumpe 11 sodann abgeschaltet und der Schieber 17 bzw. der Schwimmkörper 7 verhindert weiter den Rückfluss von Abwasser aus dem Kanalrohr 2 in das Abwasserrohr 1. Im Abwasserrohr 1 ist in Flussrichtung des Abwassers in das Kanalrohr 2 hinter dem Schieber 17 eine Sonde 5 angeordnet, die den Rückstauzustand detektiert bzw. anzeigt, ob Wasser aus dem Kanalrohr 2 in das Abwasserrohr 1 gedrückt wird. Die Sonde 5 kann beispielsweise als Schwimmerschalter oder Schwimmersonde ausgebildet sein und bei Vorliegen eines Rückstaus bzw. bei gefülltem Abwasserrohr 1 hinter dem Schieber 17 betätigt werden bzw. dies registrieren. Wird durch die Sonde 5, wie in Fig. 6 dargestellt, detektiert, dass kein Abwasser mehr aus dem Kanalrohr 2 in das Abwasserrohr 1 eintritt, wird die Ablaufpumpe 11 durch die Steuereinheit 24 angeschaltet bzw. weiter betrieben und der Wasserspiegel im Pumpschacht 14 weiter abgesenkt. Bei Absinken des Wasserspiegels im Pumpschacht 14 wird sodann der Schwimmkörper 7 wieder abgesenkt und der Schieber 17 gibt den Weg des Abwassers aus dem Abwasserrohr 1 in das Kanalrohr 2 wieder frei (Fig. 6).

In einer bevorzugten, in den Fig. 1 bis 7 dargestellten Ausführungsform, weist die Vorrichtung einen Vorlagetank 15 auf, der durch eine Trennwand 18 vom Pumpschacht 14 abgetrennt und über einen Überlauf 9 mit dem Pumpschacht 14 verbunden ist. Wird bei Vorliegen eines Rückstauzustands der Wasserspiegel im Pumpschacht 14 über den Überlauf 9 angehoben, tritt Wasser aus dem Pumpschacht 14 in den Vorlagetank 15 ein. In dem Vorlagetank 15 ist eine Systempumpe 13 angeordnet, mit der das im Vorlagetank 15 vorliegende Wasser über ein Druckrohr 16 wieder in den Pumpschacht 14 befördert werden kann. Da der Rückstauzustand der Vorrichtung in üblichen Gebäuden nur ein- bis zweimal im Jahr vorliegt, kann es bei aus dem Stand der Technik bekannten Vorrichtungen vorkommen, dass die Schieber 17 bzw. die Stellelemente, die einen Rückstau von Abwasser aus dem Kanalwasser 2 in das Abwasserrohr 1 verhindern sollen, durch die seltene Betätigung nicht mehr funktionsfähig sind und daher versagen. Um dies zu vermeiden, wird bei der in den Fig. 1 bis 7 dargestellten bevorzugten optionalen Ausführungsform in regelmäßigen Abständen, beispielsweise einmal wöchentlich, das im Vorlagetank 15 befindliche Wasser über die Systempumpe 13 und das Druckrohr 16 in den Pumpschacht 14 befördert und derart der Wasserspiegel im Pumpschacht 14 angehoben. Bei Anheben des Wasserspiegels im Wartungsbetrieb wird sodann, wie zuvor beschrieben, der Schwimmkörper 7 angehoben und der Schieber 17 damit betätigt (Fig. 7). So kann einfach ein Wartungsbetrieb regelmäßig durchgeführt werden und die Funktionalität der einzelnen Elemente der Vorrichtung gewährleistet werden. Ist der Schieber 17 im Wartungsbetrieb geschlossen, steigt der Spiegel im Abwasserrohr 1 über die Überlaufkante bzw. das Überlaufelement 4 an und es tritt Abwasser in den Pumpschacht 14 ein. Wird der Wasserspiegel im Pumpschacht 14 weiter angehoben, wird dieser über den Überlauf 9 hinaus angehoben und der Vorlagetank 15 erneut gefüllt und die Ablaufpumpe 11 sodann durch die Wasserstandsonde 21 bzw. durch die Steuereinheit 24 aktiviert und der Wasserspiegel im Pumpschacht 14 abgesenkt, sodass der Schwimmkörper 7 bzw. der Schieber 17 wieder in den Normalzustand verstellt werden.

Durch die Anordnung des Vorlagetanks 15 mit der Systempumpe 13 kann einfach der Wartungsbetrieb durchgeführt und die Funktionalität oder Störungen einzelner Elemente der Vorrichtung besonders effektiv vermieden bzw. angezeigt werden. So kann beispielsweise über die Steuereinheit 24 detektiert werden, ob es sich um einen Rückstauzustand oder den Wartungsbetrieb handelt, indem beispielsweise die Wasserstandsonde 21 einen steigenden Wasserspiegel im Pumpschacht 14 anzeigt, aber die Sonde 5 keinen Rückstau im Abwasserrohr 1 bzw. im Kanalrohr 2 anzeigt.

Bei der in den Fig. 1 bis 7 bevorzugten Ausführungsform der erfindungsgemäßen Vorrichtung ist die Steuereinheit 24 mit der Ablaufpumpe 11 und der Systempumpe 13 verbunden und steuert diese je nach Betriebszustand an. Die Steuereinheit 24 ist weiters mit der Wasserstandsonde 21 und der Sonde 5 verbunden, wobei deren Zustand bzw. deren Messwerte der Steuereinheit 24 zugeführt werden. Je nach Vorliegen des Betriebszustands, also des Normalzustands oder des Rückstauzustands, wird die Ablaufpumpe 11 und/oder die Systempumpe 13 durch die Steuereinheit 24 betätigt.

In einer optionalen Ausführungsform ist vorgesehen, dass die Steuereinheit 24 über eine Kommunikationseinrichtung verfügt, mit der der Zustand der Vorrichtung - also ob diese sich im Normalzustand oder im Rückstauzustand befindet - an beispielsweise die Gebäudeinstandhaltung oder einen Wartungsdienst übermittelt wird. Weiters kann beispielsweise vorgesehen sein, dass die Steuereinheit 24 ein GSM-Modul umfasst und derart eine Warnungs-SMS oder Warnungsmeldung bei Vorliegen des Rückstauzustands oder Versagen einzelner Elemente im Wartungszustand übermittelt wird. Vorteilhaft kann dabei vorgesehen sein, dass die Steuereinheit 24 bzw. die Kommunikationseinrichtung einen Akku umfasst, um auf bei Stromausfällen einfach Meldungen absetzen zu können.

In einer optionalen Ausführungsform ist vorgesehen, dass der Pumpschacht 14 so dimensioniert ist, dass beispielsweise das Abwasser, das aus dem Gebäude währen des Rückstauzustands, in zB mehreren Stunden anfällt, in dem Pumpschacht 14 gespeichert werden kann, ohne dass dieser überläuft, auch wenn die Ablaufpumpe 11, beispielsweise bei Stromausfällen, nicht aktivierbar ist.

Wie in den Fig. 1 bis 7 dargestellt, kann optional vorgesehen sein, dass die Pumpleitung 12 über die Rückstauebene des Kanalrohrs 2 bzw. des öffentlichen Kanals hinausgeführt ist und derart der Rückfluss von im Abwasserkanal bzw. dem Kanalrohr 2 vorliegenden Wassers selbst bei Versagen des Rückschlagventils 8 gewährleistet wird.

Optional kann weiters vorgesehen sein, dass das Druckrohr 16 eine Spülvorrichtung, beispielsweise Spüldüsen 25, ausweist, die in die Pumpleitung 12, beispielsweise oberhalb der Rückschlagventile 8, 10 münden und derart eine Spülung einzelnen Teile der Vorrichtung wie beispielsweise des Pumpschachts 14, der Ablaufpumpe 11, deren Ansaugbereich oder im Bereich der Wasserstandsonde 21, der Sonde 5 oder der Rückschlagventile 8, 10 ermöglichen.

Wie in den Fig. 1 bis 7 dargestellt, kann die Vorrichtung bevorzugt als Schacht 3 ausgeführt sein, der als Fertigelement, beispielsweise in Gebäuden bzw. Häusern oder in dem Wartungsbereich der Objekte bzw. Gebäude, in einem Stück eingebaut wird. Hierzu kann beispielsweise der Schacht 3 mit einer Flachabdeckung 22 abgedeckt sein, in der ein oder mehrere Deckel 23 angeordnet sind. So können beispielsweise die Deckel 23 entfernt werden und über die in den Fig. 1 bis 7 dargestellte Leiter 20 der Zugang zu den einzelnen Elementen der Vorrichtung für Wartungsarbeiten bzw. Instandhaltungsarbeiten gewährleistet werden.

Wie in den Fig. 1 bis 7 dargestellt, kann optional im Pumpschacht 14 eine sogenannte Tauchschürze 19 vorgesehen sein, die verhindert, dass Feststoffe über den Überlauf 9 in den Vorlagetank 15 eintreten.

Wie in Fig. 2 dargestellt, kann optional die Ablaufpumpe 11 und deren Pumpleitung 12 sowie die Rückschlagventile 8, 10 doppelt ausgeführt sein, also zwei oder mehrere Ablaufpumpen 11 im Pumpschacht 14 angeordnet sein, um bei Ausfall einer Ablaufpumpe 11 oder bei sehr hohem Abwasseraufkommen bzw. steigendem Wasserspiegel im Pumpschacht 14 den Betrieb der Vorrichtung weiter einfach gewährleisten zu können. Wie in Fig. 2 dargestellt, können beispielsweise die Ablaufpumpe 11 und die Pumpleitung 12 um das Abwasserrohr 1 gespiegelt angeordnet sein.

In einer bevorzugten Ausführungsform kann das Überlaufelement 4 bzw. die Überlaufkante veränderbar ausgebildet sein, sodass die Höhe des im Abwasserrohr 1 vorliegenden Abwassers vorgegeben bzw. verändert werden kann, bei der das Wasser aus dem Abwasserrohr 1 in den Pumpschacht 14 eintritt.

## Patentansprüche

1. Vorrichtung zur Vermeidung eines Rückflusses von Wasser aus einem Kanal in ein Gebäude, umfassend einen Pumpenschacht (14), ein Kanalrohr (2) und ein Abwasserrohr (1), das in das Kanalrohr (2) mündet und somit Abwasser eines Gebäudes in den Kanal führen kann, wobei das Abwasserrohr (1) ein Überlaufelement (4) aufweist, aus dem Wasser aus dem Abwasserrohr (1) in den darunterliegenden Pumpschacht (14) fließen kann, wobei das Überlaufelement (4) derart angeordnet und ausgebildet ist, dass in einem Normalzustand Abwasser in dem Abwasserrohr (1) ungehindert zum Kanalrohr (2) fließen kann und in einem Rückstauzustand aus dem Kanalrohr (2) in das Abwasserrohr (1) eintretendes Wasser über das Überlaufelement (4) in den Pumpschacht (14) einströmt,
**dadurch gekennzeichnet, dass** in dem Pumpschacht (14) ein Schwimmkörper (7) angeordnet ist, dessen Lage je nach Höhe des Wasserstands im Pumpschacht (14) veränderbar ist,
wobei der Schwimmkörper (7) mit einem Schieber (17), insbesondere einem Plattenschieber, derart kraftübertragend verbunden ist, dass der Schieber (17) bei Anstieg des Wassers im Pumpschacht (14) über einen vordefinierten Schwellenwert in den Fließweg des Abwassers in das Abwasserrohr (1) einschiebbar ist und der Fluss des Wassers in bzw aus dem Kanalrohr (2) unterbrechbar ist.

2. Vorrichtung nach Anspruch 1, **dadurch gekennzeichnet, dass** der Schwimmkörper (7) ein, insbesondere luftgefüllter, Kunststoffbehälter ist, der eine Form und/oder ein Volumen aufweist, womit auf den Schieber (17) eine Kraft von 1000 N bis 4000 N, insbesondere 1500 N bis 3500 N ausübbar ist, sodass etwaige im Abwasserrohr (1) vorliegende Feststoffe durch den Schieber (17) durchtrennbar sind, und/oder dass der Schieber (17) als Edelstahl-Schieberplatte ausgebildet ist, deren dem Abwasserrohr (1) zugewandte Kante als Schneide ausgebildet ist.

3. Vorrichtung nach einem der vorangehenden Ansprüche, **dadurch gekennzeichnet, dass** in dem Pumpschacht (14) eine Ablaufpumpe (11) mit einer an die Ablaufpumpe (11) angeschlossene Pumpleitung (12) angeordnet ist, wobei die Pumpleitung (12) in Flussrichtung des Abwassers in dem Abwasserrohr (1) hinter dem Schieber (17), insbesondere tangential über einen Expansionsschacht (6), in das Abwasserrohr (1) mündet, wobei die Ablaufpumpe (11) insbesondere über einen im Pumpschacht (14) angeordnete Wasserstandsonde (21), insbesondere bevorzugt einen Schwimmerschalter, steuerbar ist.

4. Vorrichtung nach Anspruch 3, **dadurch gekennzeichnet, dass** zur Vermeidung von Rückfluss von Abwasser in die Pumpleitung (12) eine Anzahl von Rückschlagventilen (8), insbesondere zwei Rückschlagventile (8,10), in der Pumpleitung (12) angeordnet sind.

5. Vorrichtung nach einem der vorangehenden Ansprüche, **dadurch gekennzeichnet, dass** der Pumpschacht (14) derart als Pufferspeicher dimensioniert ist, dass im Rückstauzustand, bei durch den Schieber (17) abgesperrtem Durchfluss des Abwassers in das Kanalrohr (2), Abwasser aus dem Abwasserrohr (1) über das Überlaufelement (4) in den Pumpschacht (14) eintreten kann und im Pumpschacht (14) auffangbar und speicherbar ist.

6. Vorrichtung nach einem der vorangehenden Ansprüche, **dadurch gekennzeichnet, dass** im Abwasserrohr (1) in Flussrichtung des Abwassers hinter dem Schieber (17) eine Sonde (5) angeordnet ist, mit der der Rückstauzustand detektierbar ist.

7. Vorrichtung nach einem der vorangehenden Ansprüche, **dadurch gekennzeichnet, dass** die Vorrichtung einen Vorlagetank (15) aufweist, wobei der Vorlagetank (15) mit dem Pumpschacht (14) über einen Überlauf (9) verbunden ist, wobei in dem Vorlagetank (15) eine Systempumpe (13) angeordnet ist, mit der Wasser aus dem Vorlagetank (15) über ein Druckrohr (16) in den Pumpschacht (14) förderbar ist.

8. Vorrichtung nach Anspruch 7, und in Abhängigkeit vom Anspruch 3, **dadurch gekennzeichnet, dass** der Überlauf (9) unterhalb desjenigen Wasserstandes der Wasserstandsonde (21) angeordnet ist, bei dem die Ablaufpumpe (11) angeschaltet wird.

9. Vorrichtung nach einem der Ansprüche 7 oder 8, **dadurch gekennzeichnet, dass** das Druckrohr (16) eine Spülvorrichtung, insbesondere Spüldüsen (25), aufweist, um etwaige Feststoffe aus einzelnen Teilen der Vorrichtung, insbesondere den Pumpschacht (14), die Ablaufpumpe (11), den Ansaugbereich der Ablaufpumpe, die Wasserstandsonde (21), die Sonde (5) und/oder die Rückschlagventile (8, 10), auszuspülen.

10. Vorrichtung nach einem der Ansprüche 3 bis 9, **dadurch gekennzeichnet, dass** die Pumpleitung (12) über die Rückstauebene des Kanalrohrs (2) geführt ist.

11. Vorrichtung nach einem der Ansprüche 6 bis 10, und in Abhängigkeit vom Anspruch 3 und vom Anspruch 7, **dadurch gekennzeichnet, dass** die Vorrichtung eine Steuereinheit (24) aufweist, die mit der Wasserstandsonde (21) und der Sonde (5) über elektrische Leitungen verbunden ist, wobei der Steuereinheit (24) der Zustand der Wasserstandsonde (21) und der Sonde (5) zugeführt ist, wobei die Steuerung (24) mit der Ablaufpumpe (11) und der Systempumpe (13) verbunden ist, wobei die Ablaufpumpe (11) und die Systempumpe (13) über die Steuereinheit (24) steuerbar sind.

12. Vorrichtung nach Anspruch 11, **dadurch gekennzeichnet, dass** die Steuereinheit (24) derart ausgebildet ist, dass die Systempumpe (13) in vordefinierten Zeitabständen, insbesondere einmal pro Woche, in einen Wartungszustand schaltbar ist, wobei im Wartungszustand das im Vorlagetank (15) befindliche Wasser in den Pumpschacht (14) förderbar und derart der Schwimmkörper (7) in dem Pumpschacht (14) anhebbar ist und der Schieber (17) in das Abwasserrohr (1) eingeschoben wird.

13. Vorrichtung nach einem der vorangehenden Ansprüche, **dadurch gekennzeichnet, dass** die Vorrichtung, insbesondere die Steuereinheit (24), eine Kommunikationseinrichtung aufweist, mit der bei Vorliegen eines zuvor definierten Wasserstands, insbesondere bei Vorliegen des Rückstauzustands, im Abwasserrohr (1) eine Warnung abgebbar ist, wobei die Kommunikationseinrichtung vorzugsweise ein, insbesondere durch einen Akku betriebenes, GSM Modul aufweist, mit dem bei Vorliegen des Rückstauzustands eine Meldung abgegeben werden kann.

14. Vorrichtung nach einem der vorangehenden Ansprüche, **dadurch gekennzeichnet, dass** das Überlaufelement (4) in seiner Höhe veränderbar ausgebildet ist, sodass die Höhe des Wassers im Abwasserrohr (1) bei dem Wasser aus dem Abwasserrohr (1) in den Pumpschacht (14) eintritt veränderbar ist.

15. Vorrichtung nach einem der vorangehenden Ansprüche, **dadurch gekennzeichnet, dass** die Vorrichtung als Schacht (3) ausgebildet ist und eine Anzahl von Deckeln (23) aufweist, über die einzelnen Elemente der Vorrichtung, insbesondere der Pumpschacht (14), die Steuereinheit (24), die Ablaufpumpe (11), die Systempumpe (13), der Schieber (17), das Rückschlagventil (8) und/oder Vorlagetank (15), von der Umgebung der Vorrichtung zugänglich sind.

16. Vorrichtung nach einem der Ansprüche 3 bis 15, **dadurch gekennzeichnet, dass** im Pumpschacht (14) eine Mehrzahl von Ablaufpumpen (11), insbesondere zwei Ablaufpumpen (11), angeordnet sind, wobei jede Ablaufpumpe (11) eine Pumpleitung (12) aufweist, wobei jede Pumpleitung (12) in Flussrichtung des Abwassers in dem Abwasserrohr (1) hinter dem Schieber (17), insbesondere tangential über einen Expansionsschacht (6), in das Abwasserrohr (1) mündet.

## Claims

1. Device for preventing a backflow of water from a sewer in a building, comprising a pump shaft (14), a sewer pipe (2) and a wastewater pipe (1), which opens into the sewer pipe (2) and can thus convey wastewater in a building into the sewer, wherein the wastewater pipe (1) has an overflow element (4), from which water can flow out of the wastewater pipe (1) into the underlying pump shaft (14), wherein the overflow element (4) is arranged and designed such that, in a normal state, wastewater in the wastewater pipe (1) can flow unhindered to the sewer pipe (2) and, in a backflow state, water coming from the sewer pipe (2) into the wastewater pipe (1) flows into the pump shaft (14) via the overflow element (4),
**characterized in that** a float (7) is arranged in the pump shaft (14), the position of which can be adjusted depending on the height of the water level in the pump shaft (14),
wherein the float (7) is connected in a force-transmitting manner to a gate valve (17), in particular a knife gate valve, such that, when the water in the pump shaft (14) rises above a predefined threshold level, the gate valve (17) can be inserted in the flow path of the wastewater in the wastewater pipe (1) and the flow of water into and/or out of the sewer pipe (2) can be interrupted.

2. Device according to claim 1, **characterized in that** the float (7) is an, in particular air-filled, plastic container, which has a shape and/or a volume whereby a force of 1000 N to 4000 N, in particular 1500 N to 3500 N, can be exerted on the gate valve (17), such that any solids present in the wastewater pipe (1) can be broken up by the gate valve (17), and/or **in that** the gate valve (17) is designed as a stainless steel gate valve plate, the edge of which facing the wastewater pipe (1) is designed as a blade.

3. Device according to any one of the preceding claims, **characterized in that** a drain pump (11) with a pump line (12) connected to the drain pump (11) is arranged in the pump shaft (14), wherein the pump line (12) opens into the wastewater pipe (1) downstream of the gate valve (17) in the flow direction of the wastewater in the wastewater pipe (1), in particular tangentially via an expansion shaft (6), wherein the drain pump (11) can be controlled, in particular, via a water level sensor (21) arranged in the pump shaft (14), in particular preferably a float switch.

4. Device according to claim 3, **characterized in that** a number of check valves (8), in particular two check valves (8, 10), are arranged in the pump line (12) to prevent a backflow of wastewater into the pump line (12).

5. Device according to any one of the preceding claims, **characterized in that** the pump shaft (14) is dimensioned as a buffer such that, in a backflow state, in the case of the flow of wastewater into the sewer pipe (2) being shut-off by the gate valve (17), wastewater from the wastewater pipe (1) can enter the pump shaft (14) via the overflow element (4) and be collected and stored in the pump shaft (14).

6. Device according to any one of the preceding claims, **characterized in that** a sensor (5) is arranged in the wastewater pipe (1) in the flow direction of the wastewater downstream of the gate valve (17), with which the backflow state can be detected.

7. Device according to any one of the preceding claims, **characterized in that** the device has a storage tank (15), wherein the storage tank (15) is connected to the pump shaft (14) via an overflow (9), wherein a system pump (13) is arranged in the storage tank (15), with which water can be conveyed from the storage tank (15) via a pressure pipe (16) into the pump shaft (14).

8. Device according to claim 7, and dependent on claim 3, **characterized in that** the overflow (9) is arranged below the water level of the water level sensor (21), at which the drain pump (11) is switched on.

9. Device according to any one of claims 7 or 8, **characterized in that** the pressure pipe (16) has a flushing device, in particular flushing nozzles (25), in order to flush out any solids from individual parts of the device, in particular the pump shaft (14), the drain pump (11), the intake area of the drain pump, the water level sensor (21), the sensor (5) and/or the check valves (8, 10).

10. Device according to any one of claims 3 to 9, **characterized in that** the pump line (12) runs above the backflow level of the sewer pipe (2).

11. Device according to any one of claims 6 to 10, and dependent on claim 3 and on claim 7, **characterized in that** the device has a control unit (24), which is connected to the water level sensor (21) and the sensor (5) via electrical wires, wherein the control unit (24) is fed the state of the water level sensor (21) and the sensor (5), wherein the control unit (24) is connected to the drain pump (11) and the system pump (13), wherein the drain pump (11) and the system pump (13) can be controlled via the control unit (24).

12. Device according to claim 11, **characterized in that** the control unit (24) is designed such that the system pump (13) can be switched into a maintenance state at predefined time intervals, in particular once a week, wherein, in the maintenance state, the water present in the storage tank (15) can be conveyed into the pump shaft (14) and such that the float (7) in the pump shaft (14) can be raised and the gate valve (17) inserted into the wastewater pipe (1).

13. Device according to any one of the preceding claims, **characterized in that** the device, in particular the control unit (24), has a communication device, with which a warning can be issued if a previously defined water level, in particular the backflow state, is present in the wastewater pipe (1), wherein the communication device preferably has an, in particular battery-operated, GSM module, with which a message can be transmitted if the backflow state is present.

14. Device according to any one of the preceding claims, **characterized in that** the height of the overflow element (4) is designed to be adjustable, such that the height of the water in the wastewater pipe (1) at which water enters the pump shaft (14) from the wastewater pipe (1) can be adjusted.

15. Device according to any one of the preceding claims, **characterized in that** the device is designed as a shaft (3) and has a number of caps (23) via which the individual elements of the device, in particular the pump shaft (14), the control unit (24), the drain pump (11), the system pump (13), the gate valve (17), the check valve (8) and/or storage tank (15), are accessible from the area around the device.

16. Device according to any one of claims 3 to 15, **characterized in that** a plurality of drain pumps (11), in particular two drain pumps (11), are arranged in the pump shaft (14), wherein each drain pump (11) has a pump line (12), wherein each pump line (12) opens into the wastewater pipe (1) downstream of the gate valve (17) in the flow direction of the wastewater in the wastewater pipe (1), in particular tangentially via an expansion shaft (6).

## Revendications

1. Dispositif destiné à l'empêchement d'un reflux d'eau depuis un conduit dans un bâtiment, comprenant un puits de pompage (14), un tube de conduit (2) et un tube d'eaux usées (1) qui débouche dans le tube de conduit (2) et ainsi peut acheminer des eaux usées d'un bâtiment dans le conduit, dans lequel le tube d'eaux usées (1) présente un élément de trop-plein (4) duquel de l'eau peut s'écouler depuis le tube d'eaux usées (1) dans le puits de pompage (14) se situant dessous, dans lequel l'élément de trop-plein (4) est agencé et conçu de telle manière que, dans un état normal, des eaux usées dans le tube d'eaux usées (1) peuvent s'écouler sans encombre vers le tube de conduit (2) et, dans un état de retenue, de l'eau entrant depuis le tube de conduit (2) dans le tube d'eaux usées (1) s'écoule par le biais de l'élément de trop-plein (4) dans le puits de pompage (14),
**caractérisé en ce qu'**un corps flottant (7) est agencé dans le puits de pompage (14), corps dont la position peut être modifiée en fonction de la hauteur du niveau d'eau dans le puits de pompage (14),
dans lequel le corps flottant (7) est relié par transmission de forces à un robinet-vanne (17), en particulier un robinet-vanne guillotine de telle manière que, lorsque l'eau monte dans le puits de pompage (14) au-dessus d'une valeur seuil prédéfinie, le robinet-vanne (17) puisse être inséré dans la voie d'écoulement des eaux usées dans le tube d'eaux usées (1) et le flux d'eau dans ou depuis le tube de conduit (2) puisse être interrompu.

2. Dispositif selon la revendication 1, **caractérisé en ce que** le corps flottant (7) est un récipient en matière plastique, en particulier rempli d'air, qui présente une forme et/ou un volume, avec laquelle/lequel une force de 1000 N à 4000 N, en particulier de 1500 N à 3500 N peut être exercée sur le robinet-vanne (17), de sorte que d'éventuelles substances solides présentes dans le tube d'eaux usées (1) puissent être séparées par le robinet-vanne (17), et/ou **en ce que** le robinet-vanne (17) est conçu comme plaque de robinet-vanne en acier inoxydable, dont l'arête tournée vers le tube d'eaux usées (1) est conçu comme une lame.

3. Dispositif selon l'une quelconque des revendications précédentes, **caractérisé en ce qu'**une pompe de vidange (11) est agencée dans le puits de pompage (14) avec une conduite de pompe (12) raccordée à la pompe de vidange (11), dans lequel la conduite de pompe (12) débouche dans le sens de flux des eaux usées dans le tube d'eaux usées (1) derrière le robinet-vanne (17), en particulier tangentiellement par le biais d'un puits d'expansion (6), dans le tube d'eaux usées (1), dans lequel la pompe de vidange (11) peut être commandée en particulier par le biais d'une sonde de niveau d'eau (21) agencée dans le puits de pompage (14), en particulier de préférence un interrupteur à flotteur.

4. Dispositif selon la revendication 3, **caractérisé en ce qu'**un nombre de clapets antiretour (8), en particulier deux clapets antiretour (8, 10), sont agencés dans la conduite de pompe (12) pour empêcher le reflux d'eaux usées dans la conduite de pompe (12).

5. Dispositif selon l'une quelconque des revendications précédentes, **caractérisé en ce que** le puits de pompage (14) est dimensionné comme réservoir tampon de telle manière que, dans l'état de retenue, lorsque le débit des eaux usées est bloqué par le robinet-vanne (17) dans le tube de conduit (2), des eaux usées du tube d'eaux usées (1) peuvent entrer dans le puits de pompage (14) par le biais de l'élément de trop-plein (4) et peuvent être collectées et stockées dans le puits de pompage (14).

6. Dispositif selon l'une quelconque des revendications précédentes, **caractérisé en ce qu'**une sonde (5) est agencée dans le tube d'eaux usées (1) dans le sens de flux des eaux usées derrière le robinet-vanne (17), sonde avec laquelle l'état de retenue peut être détecté.

7. Dispositif selon l'une quelconque des revendications précédentes, **caractérisé en ce que** le dispositif présente un réservoir collecteur (15), dans lequel le réservoir collecteur (15) est relié au puits de pompage (14) par le biais d'un trop-plein (9), dans lequel une pompe de système (13) est agencée dans le réservoir collecteur (15), pompe avec laquelle de l'eau peut être transportée du réservoir collecteur (15) dans le puits de pompage (14) par le biais d'un tube de refoulement (16).

8. Dispositif selon la revendication 7, et dépendante de la revendication 3, **caractérisé en ce que** le trop-plein (9) est agencé en dessous du niveau d'eau de la sonde de niveau d'eau (21) auquel la pompe de vidange (11) est mise en service.

9. Dispositif selon l'une quelconque des revendications 7 ou 8, **caractérisé en ce que** le tube de refoulement (16) présente un dispositif de rinçage, en particulier des buses de rinçage (25) afin d'évacuer par rinçage d'éventuelles substances solides de parties individuelles du dispositif, en particulier le puits de pompage (14), la pompe de vidange (11), la zone d'aspiration de la pompe de vidange, la sonde de niveau d'eau (21), la sonde (5) et/ou les clapets antiretour (8, 10).

10. Dispositif selon l'une quelconque des revendications 3 à 9, **caractérisé en ce que** la conduite de pompe (12) court au-dessus du plan de retenue du tube de conduit (2).

11. Dispositif selon l'une quelconque des revendications 6 à 10, et dépendante de la revendication 3 et de la revendication 7, **caractérisé en ce que** le dispositif présente un dispositif de commande (24) qui est relié à la sonde de niveau d'eau (21) et à la sonde (5) par le biais de câbles électriques, dans lequel l'état de la sonde de niveau d'eau (21) et de la sonde (5) est fourni au dispositif de commande (24), dans lequel la commande (24) est reliée à la pompe de vidange (11) et à la pompe de système (13), dans lequel la pompe de vidange (11) et la pompe de système (13) peuvent être commandées par le biais du dispositif de commande (24).

12. Dispositif selon la revendication 11, **caractérisé en ce que** le dispositif de commande (24) est conçu de telle manière que la pompe de système (13) puisse être commutée à des intervalles temporels prédéfinis, en particulier une fois par semaine, dans un état d'entretien, dans lequel, dans l'état d'entretien, l'eau se trouvant dans le réservoir collecteur (15) peut être transportée dans le puits de pompage (14) et de telle manière que le corps flottant (7) dans le puits de pompage (14) puisse être levé et le robinet-vanne (17) inséré dans le tube d'eaux usées (1).

13. Dispositif selon l'une quelconque des revendications précédentes, **caractérisé en ce que** le dispositif, en particulier le dispositif de commande (24), présente un appareil de communication avec lequel un avertissement peut être émis si un niveau d'eau défini au préalable, en particulier l'état de retenue, est présent dans le tube d'eaux usées (1), dans lequel l'appareil de communication présente de préférence un module GSM, alimenté en particulier par une batterie, avec lequel un message peut être émis si l'état de retenue est présent.

14. Dispositif selon l'une quelconque des revendications précédentes, **caractérisé en ce que** la hauteur de l'élément de trop-plein (4) est conçue pour être variable, de sorte que la hauteur de l'eau dans le tube d'eaux usées (1) à laquelle l'eau entre depuis le tube d'eaux usées (1) dans le puits de pompage (14) puisse être modifiée.

15. Dispositif selon l'une quelconque des revendications précédentes, **caractérisé en ce que** le dispositif est conçu comme puits (3) et présente un nombre de couvercles (23) par le biais desquels des éléments individuels du dispositif, en particulier le puits de pompage (14), le dispositif de commande (24), la pompe de vidange (11), la pompe de système (13), le robinet-vanne (17), le clapet antiretour (8) et/ou le réservoir collecteur (15), sont accessibles depuis l'environnement du dispositif.

16. Dispositif selon l'une quelconque des revendications 3 à 15, **caractérisé en ce qu'**une pluralité de pompes de vidange (11), en particulier deux pompes de vidange (11) sont agencées dans le puits de pompage (14), dans lequel chaque pompe de vidange (11) présente une conduite de pompe (12), dans lequel chaque conduite de pompe (12) débouche dans le sens de flux des eaux usées dans le tube d'eaux usées (1) derrière le robinet-vanne (17), en particulier tangentiellement par le biais d'un puits d'expansion (6), dans le tube d'eaux usées (1).
